# EUROPÄISCHE PATENTSCHRIFT

(11) **EP 0 849 821 B1**
(45) Veröffentlichungstag und Bekanntmachung des Hinweises auf die Patenterteilung: **14.05.2003**
(21) Anmeldenummer: 97121131.3
(22) Anmeldetag: 02.12.1997
(51) Int. Cl.: H01Q 1/08, H01Q 1/34, B63G 8/38

(54) **Ausbringvorrichtung für Schleppantennen**
Launch device for trailing antennas
Dispositif de lancer d'antennes traînantes

(30) Priorität: 18.12.1996 DE 19652737
(43) Veröffentlichungstag der Anmeldung: 24.06.1998
(73) Patentinhaber: STN ATLAS Elektronik GmbH, 28305 Bremen (DE)
(72) Erfinder: Brenner, Axel Dipl.-Ing, 28259 Bremen (DE); Trense, Horst Dipl.- Ing., 28876 Oyten (DE)
(74) Vertreter: Thul, Hermann, Dipl.-Phys.

(56) Entgegenhaltungen:
- EP-A- 0 124 133

## Beschreibung

Die Erfindung betrifft eine Ausbringvorrichtung für schlauchförmige Schleppantennen auf Wasserfahrzeugen, insbesondere Unterwasserfahrzeugen, der im Oberbegriff des Anspruchs 1 definierten Gattung.

Bei einer bekannten, auf einem U-Boot installierten Ausbringvorrichtung dieser Art für eine schlauchförmige, hydrophonbestückte Schleppantenne, einem sog. Streamer, (EP 0 124 133 B1) weist die Antriebsvorrichtung zwei weichbeschichtete, gegenläufige Spillköpfe auf, zwischen denen die schlauchförmige Schleppantenne hindurchgeführt ist. Die motorisch angetriebenen Spillköpfe greifen auf beiden Seiten der Schleppantenne mit Reibschluß an und bewegen die Schleppantenne in Richtung zum Ausbringende des Auslegerohrs am Heck des U-Boots. Da die schlauchförmige Schleppantenne ein relativ biegeweiches Gebilde darstellt und der zwischen der Antriebsvorrichtung und dem Ausbringende des Auslegerohrs befindliche Antennenteil geschoben wird, kann ein stets störungsfreier Ausbringvorgang der Schleppantenne nicht zuverlässig sichergestellt werden.

Der Erfindung liegt die Aufgabe zugrunde, eine Ausbringvorrichtung der eingangs genannten Art so zu verbessern, daß beim Ausbringvorgang Funktionsstörungen weitgehend ausgeschlossen werden.

Die Aufgabe ist bei einer Ausbringvorrichtung der im Oberbegriff des Anspruchs 1 angegebenen Gattung erfindungsgemäß durch die Merkmale im Kennzeichenteil des Anspruchs 1 gelöst.

Die erfindungsgemäße Ausbringvorrichtung hat den Vorteil, daß durch die starke Wasserströmung in Richtung Ausbringende des Auslegerohrs die schlauchförmige Schleppantenne durch die an der Schlauchhülle erzeugte Oberflächenreibung zum Ausbringende hin mitgenommen wird. Auf die biegeweiche Schleppantenne wirken also immer Zugkraftkomponenten, die zum Ausbringende des Auslegerohrs hin gerichtet sind und eine ständige Straffung der Schleppantenne gewährleisten. Zusätzlich wird durch die Wasserströmung ein Schmiereffekt erreicht, da die Schlauchhülle der Schleppantenne von einem Wasserfilm umgeben ist und die Rohrinnenwand des Auslegerohrs nicht berührt.

Vorteilhafte Ausführungsformen der erfindungsgemäßen Ausbringvorrichtung mit vorteilhaften Ausgestaltungen und Weiterbildungen der Erfindung sind in den nachfolgenden Ansprüchen angegeben.

Gemäß einer vorteilhaften Ausführungsform der Erfindung sind zur Erzeugung einer starken Wasserströmung zwischen Rohrinnenwand des Auslegerohrs und Schlauchhülle der Schleppantenne die Einströmdüsen an mindestens eine Hochdruckpumpe angeschlossen, die Wasser von außenbords fördert und mit Hochdruck über die Einspritzdüsen ins Rohrinnere des Auslegerohrs eindrückt.

Gemäß einer bevorzugten Ausführungsform der Erfindung liegen die Mündungen der Einströmdüsen innerhalb der Rohrwandung, wobei die Mündungs- oder Düsenachsen unter einen spitzen Winkel zur Rohrachse zum Ausbringende des Auslegerohrs weisend verlaufen. Dies hat den Vorteil einer zur Erzielung einer großen Antriebskraft erforderlichen guten Anströmung der schlauchförmigen Schleppantenne.

Gemäß einer vorteilhaften Ausführungsform der Erfindung sind die Mündungen der Einströmdüsen über den Umfang des Auslegerohrs verteilt angeordnet und in einem oder mehreren Rohrabschnitt(en) des Auslegerohrs konzentriert. Durch diese Maßnahme wird sichergestellt, daß die Schleppantenne allseits angeströmt wird und sozusagen auf einem strömenden Wasserfilm in dem Auslegerohr mitgeführt wird. Die Reibungsverluste sind minimiert und die erforderlichen Antriebskräfte, die von der mindestens einen Hochdruckpumpe aufzubringen sind, liegen in einer erträglichen Größenordnung.

Dabei ist es vorteilhaft, gemäß einer weiteren Ausführungsform der Erfindung, die in einem Rohrabschnitt konzentrierten Mündungen auf mehrere in Längsrichtung des Auslegerohres hintereinanderliegende Ebene zu verteilen, wobei die Mündungen in aufeinanderfolgenden Ebenen gegeneinander um einen Drehwinkel verdreht sind. Die einzelnen Rohrabschnitte mit jeweils mehreren, hintereinander angeordneten Mündungsebenen werden dabei an solchen Stellen des Auslegerohrs angeordnet, an denen infolge der baulichen Anforderungen an die Verlegung des Auslegerohrs (z.B. eine Krümmung) die höchsten Reibwerte zwischen dem Auslegerohr und der Schleppantenne auftreten.

Die Erfindung ist anhand eines in der Zeichnung dargestellten Ausführungsbeispiels im folgenden näher beschrieben. Es zeigen:
- Fig. 1: einen Längsschnitt eines U-Bootes mit einer Ausbringvorrichtung für eine Schleppantenne, schematisch dargestellt,
- Fig. 2: ausschnittweise einen Längsschnitt eines Auslegerohrs mit darin geführter Schleppantenne der Ausbringvorrichtung in Fig. 1,
- Fig. 3: einen Querschnitt des Auslegerohrs längs der Linie III-III in Fig. 2.

Das in Fig. 1 schematisch im Längsschnitt dargestellte U-Boot als Ausführungsbeispiel für ein Wasserfahrzeug weist in bekannter Weise einen Druckkörper 10 auf, der von einem frei durchfluteten Außenschiff 11 umgeben ist. Auf der Oberseite des Außenschiffs 11 ist ein Turm 12 und am Heck des Außenschiffs 11 ein Antriebspropeller 13 sowie ein Seitenruder 14 und ein Tiefenruder 15 angeordnet.

Zwischen dem durchfluteten Außenschiff 11 und dem Druckkörper 10 ist eine Ausbringvorrichtung 16 für eine schlauchförmige, hydrophonbestückte Schleppantenne 17, einem sog. Streamer, untergebracht. Diese Ausbringvorrichtung weist eine Verstauvorrichtung 18 für die Schleppantenne 17 und ein Auslegerohr 19 auf, das von der Verstauvorrichtung 18 bis zum Heck des U-Boots verläuft und mit einem frei mündenden Ausbringende 191 etwas über die Propellerebene des Antriebspropellers 13 hinaus vorsteht. Zur Stabilisierung des Auslegerohrs 19 außerhalb des Außenschiffs 11 ist dieses an einer feststehenden Flosse 141 des Seitenruders 14 befestigt. Die Verstauvorrichtung 18 ist im Ausführungsbeispiels der Fig. 1 als motorisch angetriebene Aufwickeltrommel ausgebildet. Die darauf aufgetrommelte Schleppantenne 17 durchzieht das Auslegerohr 19 und tritt über dessen Ausbringende 191 ins Wasser ein. Durch entsprechende Abwicklung der Schleppantenne 17 von der Verstauvorrichtung 18 kann die Schleppantenne 17 mit beliebiger Länge ins Wasser ausgelegt und von dem U-Boot nachgeschleppt werden.

Zum störungsfreien Ablauf des Ausbringvorgangs der Schleppantenne 17 beim Abwickeln von der Verstauvorrichtung 18 weist die Ausbringvorrichtung 16 noch eine im Auslegerohr 19 angeordnete Antriebsvorrichtung 20 auf, die auf die Schleppantenne 17 einwirkt und das Ausschieben der Schleppantenne 17 aus dem Ausbringende 191 des Auslegerohrs 19 unterstützt. Die in Fig. 2 im einzelnen zu sehende Antriebsvorrichtung 20 weist eine Vielzahl von durch die Rohrwandung 192 des Auslegerohrs 19 hindurchtretenden Einströmdüsen 21 auf, die zur Erzeugung einer zum Auslegeende 191 des Auslegerohrs 19 gerichteten Wasserströmung zwischen der Rohrinnenwand 192a des Auslegerohrs 19 und der Schlauchhülle 171 der Schleppantenne 17 an mindestens einer Hochdruckpumpe 22 angeschlossen sind, die Wasser von außenbords fördert und in das Auslegerohr 19 hineindrückt. Die Mündungen 211 der Einströmdüsen 21 liegen dabei innerhalb der Rohrwandung 192 und die Mündungs- oder Düsenachsen 212, die zum Ausbringende 191 des Auslegerohrs 19 hinweisen, verlaufen unter einem spitzen Winkel α zur Rohrwandung 192 bzw. zur Rohrachse des Auslegerohrs 19. Die Mündungen 211 der Einströmdüsen 21 sind dabei in einem Rohrabschnitt 190 des Auslegerohrs 19 konzentriert und über den Umfang des Auslegerohrs 19 gleichmäßig verteilt angeordnet. Die Vielzahl der Mündungen 211 ist dabei auf mehreren, hintereinander angeordnete Ebenen aufgeteilt, wobei die Mündungsmittelpunkte der Mündungen 211 in einer Ebene liegen und innerhalb der Ebene gegeneinander um gleiche Drehwinkel versetzt angeordnet sind. In Fig. 2 sind zwei Ebenen 23 und 24 von Mündungen 211 dargestellt, es können jedoch auch noch mehrere Ebenen vorgesehen werden, die alle rechtwinklig (wie die Ebene 23) oder dazu leicht schräg gestellt (wie die Ebene 24) zur Rohrachse des Auslegerohrs 19 ausgerichtet sind. Wie in Fig. 3 für die beiden Ebenen 23, 24 dargestellt ist, sind die in jeder Ebene vorhandenen sechs Einströmdüsen 21 mit Mündungen 211 um gleiche Umfangswinkel von 60° gegeneinander versetzt angeordnet. Die Mündungsmittelpunkte der Mündungen 211 in der Ebene 24 sind gegenüber den Mündungsmittelpunkten der Mündungen 211 in der Ebene 23 zusätzlich um einen Drehwinkel von 30° verdreht, so daß die Einströmdüsen 21 in der Ebene 24 auf Lücke zu den Einströmdüsen 21 in der Ebene 23 liegen. Bei drei hintereinander angeordneten Ebenen beträgt der Drehwinkel zwischen den Mündungsmittelpunkten der Mündungen 211 in den einzelnen Ebenen 20°, bei vier hintereinander angeordneten Ebenen 15°. Wie aus Fig. 2 und 3 ersichtlich ist, sind alle Einströmdüsen 21 als schräg zum Auslegerohr 19 angestellte Strömungsrohre 25 ausgebildet, die mit ellipsenförmigem Mündungsquerschnitt in die Rohrwandung 192 des Auslegerohrs 19 bündig mit dessen Rohrinnenwand 192a eingesetzt sind. Auf die mündungsfernen Enden der Strömungsrohre 25 sind jeweils Anschlußschläuche 26 aufgesteckt, die mittels einer Klemmschelle 27 auf dem Strömungsrohr 25 gesichert sind, wie dies in Fig. 2 für das eine Strömungsrohr 25 dargestellt ist. Alle Anschlußschläuche 26 führen zu der Hochdruckpumpe 22, wie dies in Fig. 2 symbolisch angedeutet ist.

Die Antriebsvorrichtung 20, wie sie in Fig. 2 dargestellt ist, kann mehrere solche mit Einströmdüsen 21 bestückte Rohrabschnitte 190 aufweisen, die an unterschiedlichen Stellen im Verlauf des Auslegerohrs 19 angebracht sein können. Bevorzugte Anbringstellen für diese Rohrabschnitte 190 sind solche Stellen im Auslegerohr 19, wo erhöhte Reibkräfte zwischen der Rohrinnenwand 192a des Auslegerohrs 19 und der Schlauchhülle 171 der Schleppantenne 17 beim Ausziehen der Schleppantenne 17 aus dem Auslegerohr 19 auftreten. Solche Stellen werden beispielsweise durch bogenförmige Krümmungen des Auslegerohrs 19 hervorgerufen, die beispielsweise erforderlich sind, um das Auslegerohr 19 von der Verstauvorrichtung 18 aus um den Turm 12 herum zum Heck des U-Boots zu führen. Zur Erhöhung der Antriebsleistung kann es vorteilhaft sein, jeden mit Einströmdüsen 21 bestückten Rohrabschnitt 190 an eine separate Hochdruckpumpe 22 anzuschließen.

Zur Verhinderung eines Staudrucks im Auslegerohr 19 und einer dadurch bedingten Umkehr der Strömungsrichtung der Wasserströmung im Auslegerohr 19 ist die Rohrwandung 192 in Abständen von Bohrungen 28 für seitlichen Wasseraustritt durchdrungen, deren Bohrungsachsen vorzugsweise unter einem spitzen Winkel gegen die Strömungsrichtung im Auslegerohr 19 angestellt sind, so daß die Bohrungsöffnung jeder Bohrung 28 an der Außenwand 192b der Rohrwandung 192 in Strömungsrichtung gegenüber der Bohrungsöffnung an der Innenwand 192a der Rohrwandung 192 verschoben ist.

## Patentansprüche

1. Ausbringvorrichtung für schlauchförmige Schleppantennen auf Wasserfahrzeugen, insbesondere unterwasserfahrzeugen, mit einem Auslegerohr (19) zum bordseitigen Führen der Schleppantenne (17), das von einer Verstauvorrichtung (18) für die Schleppantenne (17) bis zum Fahrzeugheck verläuft, insbesondere letzteres überragt, und mit einer auf die Schleppantenne (17) einwirkenden Antriebsvorrichtung (20) zum Ausschieben der Schleppantenne (17) über das Ausbringende (191) des Auslegerohrs (19), **dadurch gekennzeichnet, daß** die Antriebsvorrichtung (20) eine Vielzahl von durch die Rohrwandung (192) des Auslegerohrs (19) hindurchtretenden Einströmdüsen (21) zur Erzeugung einer zum Ausbringende (191) des Auslegerohrs (19) gerichteten Wasserströmung zwischen Rohrinnenwand (192a) des Auslegerohrs (19) und Schlauchhülle (171) der Schleppantenne (17) aufweist.

2. Vorrichtung nach Anspruch 1, **dadurch gekennzeichnet, daß** die Einströmdüsen (21) an mindestens einer Wasser fördernden Hochdruckpumpe (22) angeschlossen sind.

3. Vorrichtung nach Anspruch 1 oder 2, **dadurch gekennzeichnet, daß** die Mündungen (211) der Einströmdüsen (21) in der Rohrwandung (192) liegen und die Mündungsachsen (212) unter einem spitzen Winkel (α) zur Rohrachse des Auslegerohrs (19), zu dessen Ausbringende (191) weisend, verlaufen.

4. Vorrichtung nach einem der Ansprüche 1 bis 3, **dadurch gekennzeichnet, daß** die Mündungen (211) der Einströmdüsen (21) über den Umfang des Auslegerohrs (19) vorzugsweise gleichmäßig verteilt angeordnet und in mindestens einem Rohrabschnitt (190) des Auslegerohrs (19) konzentriert sind.

5. Vorrichtung nach Anspruch 4, **dadurch gekennzeichnet, daß** die über den Umfang des Auslegerohrs (19) verteilt angeordneten Mündungen (211) der Einströmdüsen (21) mit ihren Mündungsmittelpunkten in einer quer zur Rohrachse des Auslegerohrs (19) verlaufenden Ebene (23, 24) liegen und daß in jedem Rohrabschnitt (190) mehrere Ebenen (23, 24) in Längsrichtung hintereinander angeordnet sind.

6. Vorrichtung nach Anspruch 5, **dadurch gekennzeichnet, daß** die Ebenen (23, 24) der Mündungsmittelpunkte rechtwinklig oder dazu unter einem spitzen Winkel geneigt zur Rohrachse des Auslegerohrs (19) verlaufen.

7. Vorrichtung nach Anspruch 4 oder 5, **dadurch gekennzeichnet, daß** die Mündungsmittelpunkte der längs des Rohrumfangs aufeinanderfolgenden Mündungen (211) der Einströmdüsen (21) in hintereinanderliegenden Ebenen (23, 24) eines Rohrabschnitts (190) gegeneinander um einen Drehwinkel um die Rohrachse des Auslegerohrs (19) verdreht sind.

8. Vorrichtung nach einem der Ansprüche 1 bis 7, **dadurch gekennzeichnet, daß** die die Mündungen (211) der Einströmdüsen (21) enthaltenden Rohrabschnitte (190) des Auslegerohrs (19) an denjenigen Stellen des Auslegerohrs (19) angeordnet sind, an denen die größten Reibungswerte zwischen der Rohrinnenwand (192a) des Auslegerohrs (19) und der Schlauchhülle (171) der Schleppantenne (17) beim Ausschieben der Schleppantenne (17) auftreten.

9. Vorrichtung nach einem der Ansprüche 1 bis 8, **dadurch gekennzeichnet, daß** die Einströmdüsen (21) als schräg zum Auslegerohr (19) angestellte Strömungsrohre (25) ausgebildet sind, die mit ellipsenförmigem Mündungsquerschnitt in die Rohrwandung (192) des Auslegerohrs (19) bündig mit dessen Rohrinnenwand (192a) eingesetzt sind.

10. Vorrichtung nach Anspruch 9, **dadurch gekennzeichnet, daß** auf die mündungsfernen Enden der Strömungsrohre (25) zu der mindestens einen Hochdruckpumpe (22) führende Anschlußschläuche (26) aufgesteckt sind.

11. Vorrichtung nach einem der Ansprüche 1 bis 10, **dadurch gekennzeichnet, daß** die Rohrwandung (192) in Abständen von Wasseraustrittsöffnungen (28) durchsetzt ist und daß vorzugsweise die Achsen der Wasseraustrittsöffnungen (28) unter einem spitzen Winkel gegen die Strömungsrichtung im Auslegerohr (19) angestellt sind.

## Claims

1. Deployment apparatus for towed antennas in the form of flexible tubes on water vehicles, in particular underwater vehicles, having a feeding-out tube (19) for guiding the towed antenna (17) at the vehicle end, which feeding-out tube (19) runs from a stowing apparatus (18) for the towed antenna (17) to the vehicle stern, in particular projecting beyond the vehicle stern, and having a drive apparatus (20), which acts on the towed antenna (17), in order to push the towed antenna (17) out beyond the output end (191) of the feeding-out tube (19), **characterized in that** the drive apparatus (20) has a large number of injection nozzles (21), which pass through the tube wall (192) of the feeding-out tube (19), in order to produce a water flow, which is directed towards the output end (191) of the feeding-out tube (19), between the tube inner wall (192a) of the feeding-out tube (19) and the flexible tube sheath (171) of the towed antenna (17).

2. Apparatus according to Claim 1, **characterized in that** the injection nozzles (21) are connected to at least one high-pressure pump (22) for feeding water.

3. Apparatus according to Claim 1 or 2, **characterized in that** the mouths (211) of the injection nozzles (21) are located in the tube wall (192), and the mouth axes (212) run at an acute angle (α) to the tube axis of the feeding-out tube (19), pointing towards its output end (191).

4. Apparatus according to one of Claims 1 to 3, **characterized in that** the mouths (211) of the injection nozzles (21) are arranged such that they are preferably distributed uniformly over the circumference of the feeding-out tube (19), and are concentrated in at least one tube section (190) of the feeding-out tube (19).

5. Apparatus according to Claim 4, **characterized in that** the mouths (211) (which are arranged such that they are distributed over the circumference of the feeding-out tube (19)) of the injection nozzles (21) are located with their mouth centre points on a plane (23, 24) which runs transversely with respect to the tube axis of the feeding-out tube (19), and **in that** a number of planes (23, 24) are arranged one behind the other in the longitudinal direction in each tube section (190).

6. Apparatus according to Claim 5, **characterized in that** the planes (23, 24) of the mouth centre points run at right angles to the tube axis of the feeding-out tube (19), or inclined at an acute angle to it.

7. Apparatus according to Claim 4 or 5, **characterized in that** the mouth centre points of the mouths (211) (which follow one another along the tube circumference) of the injection nozzles (21) in planes (23, 24) which are located one behind the other on the tube section (190) are rotated with respect to one another through a rotation angle about the tube axis of the feeding-out tube (19).

8. Apparatus according to one of Claims 1 to 7, **characterized in that** the tube sections (190) (which contain the mouths (211) of the injection nozzles (21)) of the feeding-out tube (19) are arranged at those points on the feeding-out tube (19) at which the maximum friction values occur between the tube inner wall (192a) of the feeding-out tube (19) and the flexible tube sheath (171) of the towed antenna (17) when the towed antenna (17) is being deployed.

9. Apparatus according to one of Claims 1 to 8, **characterized in that** the injection nozzles (21) are in the form of flow tubes (25) which are positioned obliquely with respect to the feeding-out tube (19) and are inserted with an elliptical mouth cross section into the tube wall (192) of the feeding-out tube (19), flush with its tube inner wall (192a).

10. Apparatus according to Claim 9, **characterized in that** flexible connecting tubes (26), which lead to the at least one high-pressure pump (22) are plugged onto those ends of the flow tubes (25) which are remote from the mouths.

11. Apparatus according to one of Claims 1 to 10, **characterized in that** water outlet openings (28) pass through the tube wall (192) at intervals, and **in that** the axes of the water outlet openings (28) are preferably positioned at an acute angle to the flow direction in the feeding-out tube (19).

## Revendications

1. Dispositif de sortie pour antennes tractées sur des véhicules aquatiques, plus précisément des véhicules sous-marins, comportant un tube de positionnement (19) pour guider l'antenne tractée (17) du côté du bord, lequel s'étend d'un dispositif de rangement (18) pour l'antenne tractée (17) jusqu'à l'arrière du véhicule, plus précisément dépasse de ce dernier, et comportant un dispositif d'entraînement (20) qui agit sur l'antenne tractée (17) pour faire sortir l'antenne tractée (17) par l'extrémité de sortie (191) du tube de positionnement (19), **caractérisé en ce que** le dispositif d'entraînement (20) présente une pluralité de buses d'admission (21) qui traversent la paroi tubulaire (192) du tube de positionnement (19) pour produire un écoulement d'eau dirigé vers l'extrémité de sortie (191) du tube de positionnement (19) entre la paroi intérieure du tube (192a) du tube de positionnement (19) et la gaine flexible (171) de l'antenne tractée (17).

2. Dispositif selon la revendication 1, **caractérisé en ce que** les buses d'admission (21) sont raccordées à au moins une pompe à haute pression (22) qui refoule l'eau.

3. Dispositif selon la revendication 1 ou 2, **caractérisé en ce que** les bouches (211) des buses d'admission (21) se trouvent dans la paroi tubulaire (192) et les axes des bouches (212) s'étendent sous un angle aigu (α) par rapport à l'axe du tube de positionnement (19) et sont dirigés vers son extrémité de sortie (191).

4. Dispositif selon l'une des revendications 1 à 3, **caractérisé en ce que** les bouches (211) des buses d'admission (21) sont réparties de préférence uniformément sur le pourtour du tube de positionnement (19) et sont concentrées dans au moins une portion de tube (190) du tube de positionnement (19).

5. Dispositif selon la revendication 4, **caractérisé en ce que** les points centraux des bouches (211) des buses d'admission (21) réparties sur le pourtour du tube de positionnement (19) se trouvent dans un plan (23, 24) qui s'étend transversalement par rapport à l'axe du tube de positionnement (19) et que plusieurs plans (23, 24) sont disposés l'un derrière l'autre dans le sens longitudinal dans chaque portion de tube (190).

6. Dispositif selon la revendication 5, **caractérisé en ce que** les plans (23, 24) des points centraux des bouches s'étendent en angle droit ou inclinés selon un angle aigu par rapport à l'axe du tube de positionnement (19).

7. Dispositif selon la revendication 4 ou 5, **caractérisé en ce que** les points centraux des bouches (211) des buses d'admission (21) qui se suivent le long du pourtour du tube sont décalés les uns par rapport aux autres dans les plans (23, 24) disposés les uns derrière les autres d'une portion de tube (190) selon un angle de rotation autour de l'axe du tube de positionnement (19).

8. Dispositif selon l'une des revendications 1 à 7, **caractérisé en ce que** les portions de tube (190) du tube de positionnement (19) qui comportent les bouches (211) des buses d'admission (21) sont disposées aux endroits du tube d'admission (19) auxquels se produisent les coefficients de friction les plus élevés entre la paroi tubulaire intérieure (192a) du tube de positionnement (19) et la gaine flexible (171) de l'antenne tractée (17) lors de la sortie de l'antenne tractée (17).

9. Dispositif selon l'une des revendications 1 à 8, **caractérisé en ce que** les buses d'admission (21) sont réalisées sous la forme de tubes d'écoulement (25) disposés en biais par rapport au tube de positionnement (19), lesquels sont insérés avec une section de bouche elliptique dans la paroi tubulaire (192) du tube de positionnement (19) à fleur avec sa paroi tubulaire intérieure (192a).

10. Dispositif selon la revendication 9, **caractérisé en ce que** des tuyaux de raccordement (26) menant à l'au moins une pompe à haute pression (22) sont enfichés sur les extrémités distantes des bouches des tubes d'écoulement (25).

11. Dispositif selon l'une des revendications 1 à 10, **caractérisé en ce que** la paroi tubulaire (192) est traversée d'orifices de sortie d'eau (28) à intervalles et que de préférence les axes des orifices de sortie d'eau (28) sont positionnés dans le tube de positionnement (19) sous un angle aigu par rapport au sens de l'écoulement.
